# EUROPÄISCHE PATENTSCHRIFT

(11) **EP 3 187 799 B1**
(45) Veröffentlichungstag und Bekanntmachung des Hinweises auf die Patenterteilung: **03.03.2021**
(21) Anmeldenummer: 16205698.0
(22) Anmeldetag: 21.12.2016
(51) Int. Cl.: F25B 21/02, F25B 25/00, F25B 31/00, F25B 49/00, F25D 29/00

(54) **KÜHL- UND/ODER GEFRIERGERÄT**
REFRIGERATION AND/OR FREEZER DEVICE
APPAREIL DE RÉFRIGÉRATION ET/OU DE CONGÉLATION

(30) Priorität: 30.12.2015 DE 102015016910
(43) Veröffentlichungstag der Anmeldung: 05.07.2017
(73) Patentinhaber: Liebherr-Hausgeräte Ochsenhausen GmbH, 88416 Ochsenhausen (DE)
(72) Erfinder: Ertel, Thomas, 88299 Leutkirch (DE); Heckenberger, Matthias, 88400 Biberach an der Riss (DE); Weiss, David, 88339 Bad Waldsee (DE); WIEST, Matthias, 88416 Hattenburg (DE); Schick, Michael, 88471 Baustetten (DE)
(74) Vertreter: Herrmann, Uwe

(56) Entgegenhaltungen:
- EP-A2- 1 677 059
- WO-A2-2007/089789
- WO-A2-2009/003893
- DE-A1-102010 063 384
- GB-A- 2 165 079
- GB-A- 2 177 188
- JP-A- 2003 130 538
- US-A1- 2007 180 839
- US-A1- 2015 308 721

## Beschreibung

Die vorliegende Erfindung betrifft ein Kühl- und/oder Gefriergerät mit wenigstens einem Korpus und mit wenigstens einem in dem Korpus befindlichen gekühlten Innenraum sowie mit wenigstens einem Kälteaggregat zur Erzeugung der Kälteleistung, die zur Kühlng des gekühlten Innenraums benötigt wird.

Aus dem Stand der Technik ist es bekannt, zur Bereitstellung der erforderlichen Kälteleistung einen Kältemittelkreislauf mit einem Kompressor einzusetzen, der beispielsweise bei fester Drehzahl und in Abhängigkeit von der gemessenen Temperatur in dem gekühlten Innenraum betrieben wird. Je nachdem, ob der Temperatur Istwert in einem Sollwertbereich liegt, wird der Kompressor ein- oder ausgeschaltet. Um größere Lastbereiche abdecken zu können, ist der Kompressor für den Grundbetrieb überdimensioniert.

Aus dem Stand der Technik sind des Weiteren Kompressoren mit Drehzahlregelung bekannt, mittels derer die Kälteleistung in einem bestimmten Bereich geregelt bzw. eingestellt werden kann. Die minimale und die maximale Kälteleistung unterscheiden sich in etwa um den Faktor 4. Bei den meisten Kühl- bzw. Gefriergeräten ist mit einem solchen Kompressor noch keine ideale Auslegung möglich.

Dokumente GB2177188, GB2165079, WO2007/089789, JP2003130538, EP1677059, WO2009/003893, US2007/180839, US2015/308721, DE102010063384 offenbaren Kühl- und/oder Gefriergeräte mit wenigstens zwei Kälteerzeugungseinheiten mit unterschiedlichen Kälteleistungen.

Der vorliegenden Erfindung liegt somit die Aufgabe zugrunde, ein Kühl- und/oder Gefriergerät der eingangs genannten Art dahingehend weiterzubilden, dass eine besonders effiziente Kälteerzeugung in einem weiten Leistungsbereich möglich ist.

Diese Aufgabe wird durch ein Kühl- und/oder Gefriergerät mit den Merkmalen des Anspruchs 1 gelöst.

Die vorliegende Erfindung ist im unabhängigen Anspruch 1 offenbart, weitere vorteilhafte Ausführungsbeispiele sind in den abhängigen Ansprüchen offenbart.

Auf diese Weise ist es möglich, eine effiziente Erzeugung von kleinen und von großen Kälteleistungen zu realisieren.

Die Kälteleistung ist an die jeweiligen Erfordernisse ideal angepasst, um optimale Lagebedingungen zu gewährleisten.

Aufgrund der immer besser werdenden Isolierung von Kühl- bzw. Gefriergeräten sinkt der Leistungsbedarf bei geschlossenem Verschlusselement, das heißt bei verschlossener Türe oder Klappe immer weiter. In diesem Fall ist somit eine vergleichsweise geringe Kälteleistung erforderlich. Bei der Einlagerung von Ware oder bei der Öffnung des Verschlusselementes ist jedoch immer ein großer Leistungsbedarf vorhanden, der durch das Kälteaggregat bereitgestellt werden muss.

Durch die erfindungsgemäße Gestaltung des Kälteaggregats ist ein sehr effizienter und auch geräuscharmer Betrieb zu Zeiten mit geringer Belastung des Kältekreislaufes möglich. Kommt es zu einer Erhöhung der Last, beispielsweise wenn Ware eingelagert wird, stellt das erfindungsgemäße Kälteaggregat die notwendige, höhere Kälteleistung bereit.

Gemäß der vorliegenden Erfindung ist es vorgesehen, dass die Kälteerzeugungseinheiten ein Kompressor und ein Peltierelement sind. So dient das Peltierelement zur Abdeckung der Grundlast des Gerätes und die Spitzenlast wird durch den Kompressor und das Peltierelement im kumulativen Betrieb abgedeckt.

Die Kälteerzeugung durch ein Peltierelement erfolgt derart, dass dieses im Dauerbetrieb läuft und ggf. eine proportionale Leistungsanpassung aufweist. Die Steuerungs- oder Regelungseinheit ist somit derart ausgebildet, dass diese das Peltierelement im Dauerbetrieb betreibt.

Eine Kombination mit einer weiteren Kälteerzeugungseinheit mit anderer Leistung ist von der Erfindung mit umfasst, wie das im unabhängigen Anspruch 1 offenbart ist.

An dieser Stelle wird darauf hingewiesen, dass der Begriff "ein" oder "eine" nicht dahingehend einschränkend auszulegen ist, dass genau eines der genannten Elemente vorhanden ist sondern auch mehrere Elemente mit umfasst.

Es können Steuerungs- oder Regelungsmittel vorgesehen sein, die die Kälteerzeugungseinheiten in Abhängigkeit vom Betriebsmodus des Gerätes betreiben, wie das im abhängigen Anspruch 2 offenbart ist.

So ist es vorgesehen, zur Abdeckung der Grundlast eine oder mehrere Kälteerzeugungseinheiten zu betreiben. Diese können beispielsweise auf eine Raumtemperatur von 25° C ausgelegt werden. Somit kann beispielsweise eine Kälteerzeugungseinheit zur Abdeckung der Grundlast pro Gerät vorgesehen sein oder auch jeweils eine Kälteerzeugungseinheit zur Abdeckung der Grundlast eines jeden Kompartimentes eines Kühl- bzw. Gefriergerätes mit mehreren Kompartimenten.

Eine weitere Kälteerzeugungseinheit mit vergleichsweise großer Leistung ist zur schnelleren Abkühlung vorgesehen. Diese Kälteerzeugungseinheit beinhaltet einen Kompressor. Deren Auslegung richtet sich nach der Gerätegröße bzw. nach der zu erwartenden Kühllast durch eingelagerte Ware.

Es kann eine solche Kälteerzeugungseinheit zur schnellen Abkühlung pro Gerät oder auch pro Kompartiment des Gerätes vorgesehen sein.

Das Gerät weist wenigstens einen Temperatursensor zur Messung der Temperatur

in dem gekühlten Innenraum auf, wobei eine Steuerungs- oder Regelungseinheit vorgesehen ist, die ausgebildet ist, dass diese bei einer Temperatur oberhalb eines Einschaltwertes einen Kälteerzeuger mit hoher Leistung zusätzlich aktiviert und bei einer Temperatur unterhalb eines Ausschaltwertes einen Wechsel auf eine Kälteerzeugseinheit mit kleinerer Leistung in die Wege leitet, wie das im unabhängigen Anspruch 1 offenbart ist.

In einer weiteren Ausgestaltung der Erfindung weist das Gerät wenigstens einen Sensor zur unmittelbaren oder mittelbaren Erkennung warmer Objekte und/oder zur unmittelbaren oder mittelbaren Erkennung eines Wärmeeintrages in dem gekühlten Innenraum auf.

Dieser Sensor kann beispielsweise als Türsensor ausgeführt sein. Wird die Tür geöffnet, meldet der Sensor dies entsprechend an eine Steuerungs- oder Regelungseinheit und es wird davon ausgegangen, dass Ware eingelegt wird bzw. Warmluft in das Gerät eintritt. In diesem Fall wird auf einen Kälteerzeuger mit hoher Leistung umgeschaltet bzw. dessen Betrieb aktiviert, wie das im Anspruch 1 offenbart ist.

Auch eine unmittelbare Erkennung warmer Objekte beispielsweise durch einen Infrarotsensor ist denkbar.

Die Ansteuerung der Kälteerzeugungseinheiten erfolgt durch eine Steuer- oder Regelungseinheit.

In einer weiteren bevorzugten Ausgestaltung der Erfindung weist das Gerät Anzeigemittel auf, die dem Nutzer anzeigen, welche Kälteerzeugungseinheit in Betrieb ist.

Weiter kann vorgesehen sein, dass eine manuelle Aktivierung des Kompressors nutzerseitig möglich ist, wie das im abhängigen Anspruch 5 offenbart ist. Der Nutzer kann diese aktivieren, wenn er warme Ware in den gekühlten Innenraum einlegt.

Dieser kann für eine freiwählbare Zeit in Betrieb sein, jedoch nur bis zum Erreichen eines Ausschaltwertes, wie es im unabhängigen Anspruch 1 offenbart ist.

In einer weiteren Ausgestaltung der Erfindung weist das Kühl- bzw. Gefriergerät eine Wärmeisolierung des Korpus auf, die beispielsweise als Vollvakuumdämmung ausgeführt sein kann. Diese besteht aus einem Kernmaterial, dass in einer vakuumdichten Folie angeordnet ist. Innerhalb des von der Folie umschlossenen Bereiches herrrscht Vakuum. Vorzugsweise ist außer dieser Wärmedämmung keine weitere Wärmedämmung zwischen der Außenseite des Gerätes und dem gekühlten Innenraum vorhanden.

Weitere Einzelheiten und Vorteile der Erfindung werden anhand eines im Folgenden beschriebenen Ausführungsbeispiels näher erläutert.

Das Ausführungsbeispiel betrifft ein Kühl- bzw. Gefriergerät, das als Kälteerzeugungseinheiten einerseits ein oder mehrere Peltierelemente und andererseits einen oder mehrere Kompressoren aufweist.

Die Wärmeisolation der Tür sowie des Korpus erfolgt durch eine Vollvakuumdämmung, das heißt durch eine Dämmung, die nur aus einem Kernmaterial besteht, das in einer vakuumdichten Folie aufgenommen ist, innerhalb derer Vakuum herrscht.

Außer dieser Vakuumdämmung ist vorzugsweise keine weitere Dämmung vorgesehen. Aufgrund der guten Wärmedämmeigenschaften einer solchen Wärmeisolation genügt es, wenn im normalen Betrieb des Gerätes, das heißt wenn kein Wärmeeintrag durch eine geöffnete Tür oder Waren in das Gerät erfolgt, die Kälteleistung durch ein oder mehrere Peltierelemente bereitgestellt wird.

Kommt es dazu, dass der Nutzer die Tür öffnet, beispielsweise um Ware zu entnehmen oder warme Ware einzulegen, wird dies durch einen Sensor des Gerätes erkannt und ein Kompressor zugeschaltet. In diesem Fall läuft das Peltierelement weiter, die zusätzliche Kälteleistung wird durch den Kompressor, das heißt durch den Kältemittelkreislauf bereitgestellt. Die Wärme wird mittels eines Verdampfers entzogen, der Bestandteil des Kältemittelkreislaufes bildet.

Gemäß der vorliegenden Erfindung ist vorgesehen, dass die Temperatur in dem gekühlten Innenraum mittels eines Temperaturfühlers gemessen wird und dass bei einer Isttemperatur oberhalb eines Einschaltwertes auf einen Kälteerzeuger mit hoher Leistung gewechselt wird und bei einer Temperatur unterhalb eines Ausschaltwertes dieser Kälteerzeuger mit hoher Leistung abgeschaltet wird und auf einen Kälteerzeuger mit kleinerer Leistung gewechselt wird, wie das im unabhängigen Anspruch 1 offenbart ist.

## Patentansprüche

1. Kühl- und/oder Gefriergerät mit
einem Korpus mit Vollvakuumdämmung und mit einer Tür mit Vollvakuumdämmung, einem in dem Korpus befindlichen gekühlten Innenraum, sowie
einem Kälteaggregat zur Erzeugung der Kälteleistung für den gekühlten Innenraum, wobei
das Kälteaggregat zwei Kälteerzeugungseinheiten aufweist, die in einem Betriebszustand eine unterschiedliche Kälteleistung bereitstellen, und einzeln oder kumulativ betreibbar sind,
die zwei Kälteerzeugungseinheiten ein Kompressor als Bestandteil eines Kältemittelkreislaufes und ein Peltierelement sind, und
das Gerät einen Temperatursensor zur Messung der Temperatur in dem gekühlten Innenraum aufweist,
wobei
das Peltierelement derart angesteuert ist, dass es im Dauerbetrieb läuft, und
eine Steuerungs- oder Regelungseinheit vorgesehen ist, **dadurch gekennzeichnet, dass** die Steuerungs- oder Regelungseinheit dazu ausgebildet ist, bei einer Temperatur oberhalb eines Einschaltwertes den Kompressor hinzuzuschalten und unterhalb eines Ausschaltwertes einen Wechsel nur auf den Betrieb mit dem im Dauerbetrieb laufenden Peltierelement vorzunehmen und den Kompressor abzuschalten.

2. Kühl- und/oder Gefriergerät nach einem der vorhergehenden Ansprüche, **dadurch gekennzeichnet, dass** Steuerungs- oder Regelungsmittel vorgesehen sind, die die Kälteerzeugungseinheiten in Abhängigkeit vom Betriebsmodus des Gerätes betreiben.

3. Kühl- und/oder Gefriergerät nach einem der vorhergehenden Ansprüche, **dadurch gekennzeichnet, dass** wenigstens ein Sensor zur Erkennung warmer Objekte oder zur Erkennung eines Wärmeeintrags in dem/den gekühlten Innenraum vorgesehen ist.

4. Kühl- und/oder Gefriergerät nach einem der vorhergehenden Ansprüche, **dadurch gekennzeichnet, dass** Anzeigemittel vorgesehen sind, die dem Nutzer die jeweils aktive/n Kälteerzeugungseinheit/en anzeigen.

5. Kühl- und/oder Gefriergerät nach einem der vorhergehenden Ansprüche **dadurch gekennzeichnet, dass** ein Mittel vorgesehen ist, durch das der Kompressor nutzerseitig aktivierbar ist.

6. Kühl- und/oder Gefriergerät nach Anspruch 3, wobei der Sensor ein Türsensor ist, der dazu ausgelegt ist, ein Öffnen einer Tür an eine Steuerungs- oder Regelungseinheit zu melden, um den Betrieb des Kompressors zu aktivieren.

## Claims

1. Refrigerator and/or freezer, comprising
a carcass with full-vacuum insulation and with a door with full-vacuum insulation,
a refrigerated inner space located in the carcass, as well as
a refrigerating unit for generating the refrigerating capacity for the refrigerated inner space, wherein
the refrigerating unit comprises two refrigeration-generating units which in an operating state provide a different refrigerating capacity, and can be operated individually or cumulatively,
the two refrigeration-generating units are a compressor as a component of a refrigerant circuit and a Peltier element, and
the appliance comprises a temperature sensor for measuring the temperature in the refrigerated inner space,
wherein
the Peltier element is actuated such that it runs in continuous operation, and
an open-loop or closed-loop control unit is provided, **characterised in that** the open-loop or closed-loop control unit is designed, at a temperature above a switch-on value, to additionally switch on the compressor and, below a switch-off value, to effect a change only to operation with the Peltier element which runs in continuous operation and to switch off the compressor.

2. Refrigerator and/or freezer according to one of the preceding claims, **characterised in that** open-loop or closed-loop control means are provided which operate the refrigeration-generating units depending on the operating mode of the appliance.

3. Refrigerator and/or freezer according to one of the preceding claims, **characterised in that** at least one sensor for recognising warm objects or for recognising a heat input in/into the refrigerated inner space is provided.

4. Refrigerator and/or freezer according to one of the preceding claims, **characterised in that** indicator means are provided which indicate to the user the refrigeration-generating unit(s) which is/are active in each case.

5. Refrigerator and/or freezer according to one of the preceding claims, **characterised in that** a means is provided by which the compressor can be activated by the user.

6. Refrigerator and/or freezer according to claim 3, wherein the sensor is a door sensor which is designed to report the opening of a door to an open-loop or closed-loop control unit in order to activate operation of the compressor.

## Revendications

1. Appareil de réfrigération et/ou de congélation avec
un corps avec une isolation à vide total et avec une porte avec une isolation à vide total,
un espace intérieur réfrigéré se trouvant dans le corps, ainsi
qu'un groupe frigorifique pour générer la puissance frigorifique pour l'espace intérieur réfrigéré, dans lequel
le groupe frigorifique présente deux unités de production de froid, qui fournissent, dans un état de fonctionnement, une puissance frigorifique différente et qui peuvent fonctionner individuellement ou en cumulé,
les deux unités de production de froid sont un compresseur en tant qu'élément constitutif d'un circuit de réfrigérant et un élément Peltier, et
l'appareil présente un capteur de température pour mesurer la température dans l'espace intérieur réfrigéré,
dans lequel
l'élément Peltier est piloté de telle manière qu'il fonctionne dans un mode de fonctionnement continu, et
une unité de commande ou de régulation est prévue, **caractérisé en ce que** l'unité de commande ou de régulation est réalisée pour mettre en service le compresseur à une température supérieure à une valeur d'activation et pour réaliser sous une valeur de désactivation un changement seulement sur le mode de fonctionnement avec l'élément Peltier travaillant en mode de fonctionnement continu et pour éteindre le compresseur.

2. Appareil de réfrigération et/ou de congélation selon la revendication précédente, **caractérisé en ce que** sont prévus des moyens de commande ou de régulation, qui font fonctionner les unités de production de froid en fonction du mode de fonctionnement de l'appareil.

3. Appareil de réfrigération et/ou de congélation selon l'une quelconque des revendications précédentes, **caractérisé en ce qu'**au moins un capteur pour identifier des objets chauds ou pour identifier un apport en chaleur est prévu dans l'espace intérieur réfrigéré.

4. Appareil de réfrigération et/ou de congélation selon l'une quelconque des revendications précédentes, **caractérisé en ce que** sont prévus des moyens d'affichage, qui affichent à l'utilisateur respectivement l'unité/des unités de production de froid respectivement active/actives.

5. Appareil de réfrigération et/ou de congélation selon l'une quelconque des revendications précédentes, **caractérisé en ce qu'**est prévu un moyen, par lequel le compresseur peut être activé du côté de l'utilisateur.

6. Appareil de réfrigération et/ou de congélation selon la revendication 3, dans lequel le capteur est un capteur de porte, qui est configuré pour signaler une ouverture d'une porte à une unité de commande ou de régulation pour activer le fonctionnement du compresseur.
